# EUROPÄISCHE PATENTSCHRIFT

(11) **EP 3 772 293 B1**
(45) Veröffentlichungstag und Bekanntmachung des Hinweises auf die Patenterteilung: **25.09.2024**
(21) Anmeldenummer: 19190380.6
(22) Anmeldetag: 06.08.2019
(51) Int. Cl.: A43B 9/02, A43B 13/36, A43B 13/12

(54) **SCHUH UND VERFAHREN ZUR HERSTELLUNG EINES SCHUHS**
SHOE AND METHOD FOR PRODUCING SAME
CHAUSSURE ET PROCÉDÉ DE FABRICATION D'UNE CHAUSSURE

(43) Veröffentlichungstag der Anmeldung: 10.02.2021
(73) Patentinhaber: Wexler, Matthias Wolfgang, 90607 Rückersdorf (DE)
(72) Erfinder: Wexler, Matthias Wolfgang, 90607 Rückersdorf (DE)
(74) Vertreter: Hafner & Kohl PartmbB

(56) Entgegenhaltungen:
- EP-A1- 1 854 370
- EP-A2- 2 574 251
- DE-U1- 202017 101 310
- US-A1- 2015 289 581
- US-A1- 2017 013 912

## Beschreibung

Die Erfindung betrifft einen Schuh, umfassend ein einen Sohlenabschnitt des Schuhs bildendes Sohlenteil und ein einen Oberschuhabschnitt des Schuhs bildendes, an dem Sohlenteil befestigbares oder befestigtes Schuhoberteil, und ein Verfahren zur Herstellung eines Schuhs.

Schuhe sowie Verfahren zur Herstellung von Schuhen sind aus dem Stand der Technik in einer Vielzahl an unterschiedlichen Ausführungen dem Grunde nach bekannt. US 2017/013912 A1 offenbart einen Schuh mit einem Sohlenteil, wobei das Sohlenteil als Integralschaumstruktur aus Elastomermaterial ausgebildet ist. Bekannte Schuhe bzw. bekannte Herstellungsverfahren für Schuhe sind jedoch im Hinblick auf Aspekte des stetig an Bedeutung gewinnenden Erfordernisses eines nachhaltigen Umgangs mit Ressourcen verbesserungs- bzw. weiterentwicklungsbedürftig.

Vor diesem Hintergrund besteht ein Bedarf nach einem Schuh und einem Verfahren zur Herstellung eines Schuhs, welcher bzw. welches sowohl unter produkttechnischen als auch fertigungstechnischen Aspekten einen nachhaltige(re)n Umgang mit Ressourcen ermöglicht.

Der Erfindung liegt die Aufgabe zugrunde, einen demgegenüber verbesserten Schuh sowie ein demgegenüber verbessertes Verfahren zur Herstellung eines Schuhs anzugeben.

Die Aufgabe wird durch einen Schuh gemäß Anspruch 1, ein Sohlenteil gemäß Anspruch 13 sowie ein Verfahren gemäß Anspruch 14 gelöst. Die hierzu jeweils abhängigen Ansprüche betreffen mögliche Ausführungsformen des Schuhs sowie des Verfahrens.

Ein erster Aspekt der hierin beschriebenen Erfindung betrifft einen Schuh. Der Schuh umfasst ein einen Sohlenabschnitt des Schuhs bildendes Sohlenteil und ein einen Oberschuhabschnitt des Schuhs bildendes, an dem Sohlenteil befestigbares bzw. befestigtes Schuhoberteil. Der Schuh weist sonach - zumindest funktionell betrachtet - typischerweise einen mehrteiligen Aufbau, bestehend aus dem Sohlenteil und dem Schuhoberteil, auf. Das Sohlenteil ist vollständig, durch zumindest abschnittsweises Schäumen eines spritzgießbaren thermoplastischen Elastomermaterial hergestellt und das Sohlenteil als Integralschaumstruktur aus einem thermoplastischen Elastomermaterial ausgebildet ist oder eine solche aufweist.

Bei dem Schuh kann es sich grundsätzlich um jedwedes Schuhmodell handeln; der Schuh kann demnach z. B. als offener Schuh, halboffener Schuh oder als geschlossener Schuh ausgeführt sein. Auch das Einsatzgebiet des Schuhs ist grundsätzlich offen; der Schuh kann demnach z. B. als Freizeitschuh, Sportschuh oder als Abendschuh ausgeführt sein. Es kann sich bei dem Schuh um einen Schuh für eine Frau oder einen Mann oder für ein Kind handeln.

Das Sohlenteil ist typischerweise durch einen Sohlenteilkörper bzw. einen Sohlenteilgrundkörper gebildet bzw. umfasst wenigstens einen solchen. Das Sohlenteil respektive ein entsprechender Sohlenteil(grund)körper ist derjenige Bestandteil des Schuhs, welcher eine bei bestimmungsgemäßer Nutzung des Schuhs einem Untergrund zugewandte Lauffläche sowie eine bei bestimmungsgemäßer Nutzung des Schuhs einem Fuß eines Trägers bzw. einer Trägerin zugewandte Fläche (Fußauflagefläche) aufweist bzw. definiert.

Das Schuhoberteil ist typischerweise durch einen Schuhoberteilkörper bzw. einen Schuhoberteilgrundkörper gebildet bzw. umfasst wenigstens einen solchen. Das Schuhoberteil respektive ein entsprechender Schuhoberteil(grund)körper ist typischerweise derjenige Bestandteil des Schuhs, welcher eine bei bestimmungsgemäßer Nutzung des Schuhs einen Fuß eines Trägers bzw. einer Trägerin zumindest abschnittsweise, gegebenenfalls vollständig, umschließende Fläche aufweist bzw. definiert.

Das Sohlenteil kann einen ein- oder mehrteiligen Aufbau, d. h. insbesondere einen ein- oder mehrlagigen Aufbau, aufweisen. Das Sohlenteil kann in einer Ausführungsform, in welcher das Sohlenteil einen einteiligen Aufbau, d. h. insbesondere einen einlagigen Aufbau, aufweist, z. B. als ein eine Außen-, Mittelsohle und Innensohle bildendes Bauteil ausgebildet sein bzw. werden. In einer entsprechenden einteiligen Ausführungsform ist bzw. wird das Sohlenteil sonach typischerweise mit einem eine Lauffläche des Schuhs bildenden Laufflächenabschnitt hergestellt.

Der Laufflächenabschnitt kann zumindest abschnittsweise, gegebenenfalls vollständig, mit einer ein Laufprofil bildenden dreidimensionalen Oberflächenstrukturierung ausgebildet sein bzw. werden. Alternativ oder ergänzend kann der Laufflächenabschnitt mit einer das Abrollverhalten des Schuhs beeinflussenden Oberflächenstrukturierung ausgebildet sein bzw. werden; eine solche kann insbesondere durch eine oder mehrere Rundungen ausgebildet sein bzw. werden. In analoger Weise kann auch im Bereich einer eine Fußauflagefläche des Schuhs bildenden oder einer solchen zugewandten Oberseite des Sohlenteils zumindest abschnittsweise, gegebenenfalls vollständig, eine dreidimensionale Oberflächenstrukturierung ausgebildet sein bzw. werden; eine entsprechende Oberflächenstrukturierung kann die Trageeigenschaften des Schuhs positiv beeinflussen.

In einer Ausführungsform, in welcher das Sohlenteil einen mehrteiligen Aufbau, d. h. insbesondere einen mehrlagigen Aufbau, aufweist, als eine mehrere Bauteile, welche eine Außen- oder Mittel- oder Innensohle bilden, umfassende Bauteilgruppe ausgebildet sein bzw. werden.

Auch das Schuhoberteil kann einen ein- oder mehrteiligen Aufbau, d. h. insbesondere einen ein- oder mehrlagigen Aufbau, aufweisen. Die diesbezüglichen Ausführungen im Zusammenhang mit dem Sohlenteil gelten analog.

Das Sohlenteil ist zumindest abschnittsweise, gegebenenfalls vollständig, durch zumindest abschnittsweises Schäumen eines spritzgießbaren thermoplastischen Elastomermaterials (im Weiteren kurz als "TPE" bezeichnet) ausgebildet bzw. hergestellt. Das Sohlenteil ist sonach im Allgemeinen ein im Rahmen eines einen Schäumvorgang beinhaltenden Spritzgießprozesses hergestelltes geschäumtes Spritzgießteil aus einem TPE. Die geschäumte und somit zellulare Struktur des Sohlenteils verleiht diesem besondere strukturelle Eigenschaften, welche in besonderen Trageeigenschaften des Schuhs resultieren; die Kombination aus dem von Haus aus vergleichsweise weichen TPE und der zumindest abschnittsweisen, gegebenenfalls vollständigen, geschäumten Struktur resultiert z. B. in besonderen Dämpfungs- bzw. Rückstelleigenschaften des Sohlenteils, welche sich positiv auf die Trageeigenschaften des Schuhs auswirken.

Das Sohlenteil ist vollständig als integrale Schaumstruktur (Integralschaumstruktur) ausgebildet bzw. wird respektive eine solche aufweisen. Eine entsprechende integrale Schaumstruktur zeichnet sich typischerweise dadurch aus, dass sie eine, insbesondere kontinuierlich, von außen nach innen abnehmende Dichte aufweist. Integrale Schaumstrukturen weisen sonach typischerweise einen zellularen Kern und (nahezu) kompakte bzw. massive Randbereiche auf. Das Sohlenteil kann sonach über eine entsprechende integrale Schaumstruktur im Allgemeinen mit zumindest abschnittsweise unterschiedlichen strukturellen Eigenschaften, insbesondere mit zumindest abschnittsweise unterschiedlichen mechanischen Eigenschaften, ausgebildet sein bzw. werden. Eine entsprechende integrale Schaumstruktur ist für das Sohlenteil sonach deshalb zweckmäßig, als sowohl eine bei bestimmungsgemäßer Nutzung des Schuhs einem Untergrund zugewandte Lauffläche des Sohlenteils sowie eine bei bestimmungsgemäßer Nutzung des Schuhs einem Fuß eines Trägers bzw. einer Trägerin zugewandte Fläche (Fußauflagefläche) des Sohlenteils kompakt ausgeführt sind bzw. werden und dazwischen liegende Bereiche des Sohlenteils, welche sonach z. B. für besondere Dämpfungseigenschaften sorgen, (weitgehend) zellular ausgeführt sind bzw. werden. Dabei ist es, wie im Weiteren näher erläutert, auch denkbar, dass eine bei bestimmungsgemäßer Nutzung des Schuhs einem Untergrund zugewandte Lauffläche des Sohlenteils unterschiedliche Eigenschaften, d. h. insbesondere unterschiedlichen Abrieb-, Dämpfungs-, Weichheitseigenschaften, aufweist als eine bei bestimmungsgemäßer Nutzung des Schuhs einem Fuß eines Trägers bzw. einer Trägerin zugewandte Fläche (Fußauflagefläche) des Sohlenteils.

Als TPE kommt in allen Ausführungsformen insbesondere ein thermoplastisches Polyamidelastomer (TPA), ein thermoplastisches Copolyesterelastomer (TPC), ein thermoplastisches Olefinelastomer (TPO), ein thermoplastisches Styrolelastomer (TPS), ein thermoplastisches Urethanelastomer (TPU), ein thermoplastisches Vulkanisat (TPV) oder eine Mischung der Vorgenannten in Betracht. Der Begriff "TPE" beinhaltet sonach sortenreine TPEs als auch Mischungen chemisch unterschiedlicher TPEs. Das Sohlenteil kann sonach insbesondere aus einem der vorgenannten TPEs ausgebildet sein bzw. werden.

Bei dem TPE kann es sich um ein zumindest teilweise, gegebenenfalls vollständig, rezykliertes TPE handeln. Bei dem TPE kann es sich insbesondere sonach um eine Materialmischung aus rezykliertem TPE und nicht rezykliertem TPE handeln. Für eine entsprechende Materialmischung gilt, dass der gewichtsmäßige Anteil des rezyklierten TPEs in einem Bereich zwischen 1 und 80%, insbesondere in einem Bereich zwischen 1 und 70%, weiter insbesondere in einem Bereich zwischen 1 und 60%, weiter insbesondere in einem Bereich zwischen 1 und 50%, weiter insbesondere in einem Bereich zwischen 1 und 40%, insbesondere in einem Bereich zwischen 1 und 30%, weiter insbesondere in einem Bereich zwischen 1 und 20%, weiter insbesondere in einem Bereich zwischen 1 und 10%, liegen kann. Bei dem TPE kann es sich sonach um ein rezykliertes TPE enthaltendes Compound-Material handeln.

Die Verwendung von rezykliertem TPE stellt einen bedeutsamen Gesichtspunkt der Möglichkeit eines sowohl unter produkttechnischen als auch fertigungstechnischen Aspekten nachhaltigen Umgangs mit Ressourcen dar.

Soweit rezykliertes TPE verwendet wird, kann es sich insbesondere um solches TPE handeln, welches durch Rezyklieren eines entsprechenden aus einem TPE hergestellten Sohlenteils gewonnen wurde. Mithin ist es möglich, dass Bestandteile des Schuhs, d. h. insbesondere das Sohlenteil, rezykliert und zur Herstellung eines neuen Schuhs verwendet werden.

Das Sohlenteil kann insbesondere durch Einspritzen eines mit wenigstens einem chemischen und/oder physikalischen Treibmittel beladenen TPEs in eine formgebende Kavität eines Spritzgießwerkzeugs und Durchführen wenigstens einer Maßnahme zum zumindest abschnittsweisen Schäumen des mit dem wenigstens einen Treibmittel beladenden TPE ausgebildet sein bzw. werden. Grundsätzlich kann es sich bei der wenigstens einen Maßnahme zum zumindest abschnittsweisen Schäumen des mit dem wenigstens einen Treibmittel beladenden TPEs um einen chemischen und/oder um einen physikalischen Schäumvorgang handeln.

Als Maßnahme zum zumindest abschnittsweisen Schäumen des mit dem wenigstens einen Treibmittel beladenden TPEs kann entsprechend z. B. eine das Volumen der formgebenden Kavität des Spritzgießwerkzeugs im Vergleich zu einem vollständig geschlossenen Zustand des Spritzgießwerkzeugs vergrößernde Hubbewegung wenigstens eines Werkzeugelements, insbesondere einer Werkzeugformhälfte, des Spritzgießwerkzeugs relativ zu wenigstens einem weiteren Werkzeugelement, insbesondere einer weiteren Werkzeugformhälfte, des Spritzgießwerkzeugs durchgeführt sein bzw. werden. Dabei ist die Verwendung wenigstens eines eine entsprechende Hubbewegung ermöglichenden Werkzeugelements denkbar.

Wie bereits angedeutet und wie sich im Weiteren ergibt, kann es sich sowohl bei dem Sohlenteil als auch bei dem Schuhoberteil um Bestandteile des Schuhs handeln, welche sowohl unter produkttechnischen als auch fertigungstechnischen Aspekten einen nachhaltigen Umgang mit Ressourcen ermöglichen.

Das Sohlenteil kann - wie bereits im Zusammenhang mit der erwähnten möglichen Ausbildung des Sohlenteils als integrale Schaumstruktur angedeutet - mit zumindest abschnittsweise unterschiedlichen strukturellen Eigenschaften, insbesondere mit zumindest abschnittsweise unterschiedlichen mechanischen Eigenschaften, ausgebildet sein bzw. werden. Das Sohlenteil kann sonach zumindest abschnittsweise unterschiedliche strukturelle Eigenschaften, d. h. insbesondere zumindest abschnittsweise unterschiedliche mechanische Eigenschaften, aufweisen. Unterschiedliche strukturelle Eigenschaften des Sohlenteils resultieren insbesondere aus einem unterschiedlichen Schäumgrad des zur Herstellung des Sohlenteils verwendeten TPEs. Wie erwähnt, ist es insbesondere denkbar, dass eine bei bestimmungsgemäßer Nutzung des Schuhs einem Untergrund zugewandte Lauffläche des Sohlenteils andere strukturelle Eigenschaften, d. h. insbesondere anderen Abrieb-, Dämpfungs-, Weichheitseigenschaften, aufweist, als eine bei bestimmungsgemäßer Nutzung des Schuhs einem Fuß eines Trägers bzw. einer Trägerin zugewandte Fläche (Fußauflagefläche).

Der Schäumgrad des zur Herstellung des Sohlenteils verwendeten TPEs kann im Allgemeinen zwischen einem minimalen Schäumgrad, d. h. typischerweise einem Schäumgrad von 0%, bis zu einem, insbesondere material- und/oder prozessspezifisch, maximalen Schäumgrad, d. h. insbesondere einem Schäumgrad von ca. 80%, variieren. Mithin ist es denkbar, dass der Sohlenteil(grund)körper einen ersten Abschnitt und wenigstens einen weiteren Abschnitt aufweist, wobei sich die strukturellen Eigenschaften des Sohlenteil(grund)körpers in dem ersten Abschnitt von den strukturellen Eigenschaften des Sohlenteil(grund)körpers in dem wenigstens einen weiteren Abschnitt unterscheiden. Das Sohlenteil kann mit anderen Worten z. B. mit einem Schaumgradienten ausgebildet sein bzw. werden. Mithin lassen sich in prozesstechnisch vergleichsweise einfacher Weise, nämlich z. B. durch die Variation der einen wesentlichen Einfluss auf den Schäumgrad aufweisenden Hubbewegung und/oder durch die Variation der Treibmittelkonzentration, Sohlenteile mit lokal variierenden strukturellen Eigenschaften herstellen.

In einer beispielhaften Ausführungsform kann das Sohlenteil in einem eine Lauffläche des Schuhs bildenden oder einer Lauffläche des Schuhs zugewandten ersten Abschnitt mit einem ersten Schäumgrad und in einem keine Lauffläche des Schuhs bildenden oder einer Lauffläche des Schuhs abgewandten weiteren Abschnitt mit einem von dem ersten Schäumgrad unterschiedlichen zweiten Schäumgrad ausgebildet sein bzw. werden. Das Sohlenteil kann sonach z. B. in einem eine Lauffläche des Schuhs bildenden oder einer Lauffläche des Schuhs zugewandten ersten Abschnitt (im Wesentlichen) kompakt, d. h. mit einem Schäumgrad von weniger als 5%, insbesondere einem Schäumgrad von 0%, und in einem keine Lauffläche des Schuhs bildenden oder einer Lauffläche des Schuhs abgewandten weiteren Abschnitt mit einem Schäumgrad von wenigstens 5% ausgebildet sein oder werden. Das Sohlenteil kann in dieser Ausführungsform mit im Vergleich entsprechend reduziertem Schäumgrad somit eine Lauffläche bilden, sodass zumindest abschnittsweise, gegebenenfalls vollständig, auf die Anbringung eines gesonderten Laufflächenelements gegebenenfalls verzichtet werden kann. Die kompakte Ausführung des Sohlenteils in dem eine Lauffläche des Schuhs bildenden oder einer Lauffläche des Schuhs zugewandten Abschnitt kann z. B. durch eine geeignete Werkzeugtemperierung, d. h. insbesondere einen oberflächennahe Werkzeugtemperierung, realisiert werden.

Alternativ oder ergänzend können entsprechend unterschiedlich ausgebildete erste und weitere Abschnitte in Längsrichtung des Sohlenteils ausgebildet sein bzw. werden. Derart können unterschiedliche strukturelle Eigenschaften, d. h. insbesondere mechanische Eigenschaften, wie z. B. Dämpfungseigenschaften, z. B. in einem einem Vorderfußbereich zuordenbaren bzw. zugeordneten ersten Abschnitt, einem einem Mittelfußbereich zuordenbaren bzw. zugeordneten zweiten Abschnitt und einem einem Versenbereich zuordenbaren bzw. zugeordneten dritten Abschnitt des Sohlenteils ausgebildet sein bzw. werden.

Das Sohlenteil kann sonach im Allgemein in wenigstens zwei unterschiedlichen Raumrichtungen, d. h. insbesondere in einer horizontalen und einer vertikalen Raumrichtung, mit sich in den strukturellen Eigenschaften, d. h. insbesondere mechanischen Eigenschaften, unterscheidenden strukturellen Abschnitten ausgebildet sein bzw. werden.

Das Schuhoberteil kann zumindest abschnittsweise, gegebenenfalls vollständig, aus einem Textilmaterial, insbesondere einem natürlichen Textilmaterial, bevorzugt einem biologisch abbaubaren, d. h. insbesondere kompostierbaren, Textilmaterial, ausgebildet sein bzw. werden. Entsprechende Textilmaterialen können insbesondere als textile Flächengebilde, d. h. insbesondere Gewebe, Gewirke- oder Gestricke, vorliegen. Das Schuhoberteil kann sonach z. B. als sockenartiges bzw. -förmige textiles Flächengebilde ausgebildet sein bzw. werden. Konkrete Beispiele für geeignete Textilmaterialien sind natürliche Fasermaterialien pflanzlichen oder tierischen Ursprungs, wie z. B. Baumwolle, Bast, Blatt, Hanf, Wolle, etc. Sofern es sich bei dem Textilmaterial um ein biologisch abbaubares bzw. kompostierbares Textilmaterial handelt, kann das Schuhoberteil, z. B. durch Kompostieren, biologisch entsorgt werden.

Das Schuhoberteil ist bzw. wird typischerweise, insbesondere sortenrein trennbar, lösbar an dem Sohlenteil befestigt und umgekehrt. Die Befestigung des Schuhoberteils an dem Sohlenteil kann sonach im Hinblick auf eine sortenreine Trennbarkeit bzw. Trennung der Bestandteile des Schuhs, d. h. insbesondere des Schuhoberteils, des Sohlenteils sowie gegebenenfalls etwaiger Befestigungsmaterialien zur Befestigung des Schuhoberteils an dem Sohlenteil, wie z. B. Nähmaterialien, ausgeführt sein, sodass eine Aufhebung der Befestigung des Schuhoberteils an dem Sohlenteil, d. h. ein Lösen des Schuhoberteils von dem Sohlenteil, eine sortenreine Trennung des Schuhoberteils von dem Sohlenteil ermöglicht. Die sortenreine trennbare Befestigung des Schuhoberteils an dem Sohlenteil kann auch eine beschädigungs- bzw. zerstörungsfrei lösbare Befestigung des Schuhoberteils an dem Sohlenteil beinhalten.

Ein Schuhoberteil kann sonach z. B. im Falle eines, z. B. aufgrund von Verschleiß erforderlichen, Austauschs des bzw. eines Sohlenteils von dem Sohlenteil gelöst und mit einem neuen Sohlenteil verbunden werden. Derart kann ein Schuhoberteil zur Ausbildung eines neuen Schuhs wiederverwendet werden. Selbstverständlich kann in umgekehrter Weise ein Sohlenteil z. B. im Falle eines, z. B. aufgrund von Verschleiß erforderlichen, Austauschs des bzw. eines Schuhoberteils von dem Schuhoberteil gelöst und mit einem neuen Schuhoberteil verbunden werden. Derart kann ein Sohlenteil zur Ausbildung eines neuen Schuhs wiederverwendet werden.

Prinzipiell ist derart auch eine nutzerindividuelle Konfiguration eines Schuhs realisierbar, als die Befestigung des Schuhoberteils an dem Sohlenteil an einem bestehenden Schuh gelöst und durch Befestigen des bestehenden Schuhoberteils an einem anderen Sohlenteil - Analoges gilt selbstverständlich durch Befestigen eines bestehenden Sohlenteils an einem anderen Schuhoberteil - ein neuer Schuh konfiguriert werden kann.

Die lösbare Befestigung des Sohlenteils an dem Schuhoberteil und umgekehrt stellt sonach einen wichtigen Gesichtspunkt für die sowohl unter produkttechnischen als auch fertigungstechnischen Aspekten nachhaltige Ausführung des Schuhs dar.

Das Schuhoberteil kann an dem Sohlenteil z. B. durch wenigstens eine form-und/oder kraftschlüssige Befestigungsart befestigt sein bzw. werden. Beispielsweise kommen Rast-, Schnapp- Klemm-, Spann- oder Steckverbindungen in Betracht. Mithin kann an dem Sohlenteil und/oder an dem Schuhoberteil wenigstens eine Befestigungsschnittstelle ausgebildet sein bzw. werden, welche eingerichtet ist, mit wenigstens einer korrespondierenden Befestigungsschnittstelle des Schuhoberteils und/oder Sohlenteils unter Ausbildung einer, insbesondere lösbaren, Befestigung des Schuhoberteils an dem Sohlenteil zusammenzuwirken. Eine entsprechende Befestigungsschnittstelle kann insbesondere einstückig (monolithisch) mit dem Sohlenteil ausgebildet sein bzw. werden.

Eine entsprechende Befestigungsschnittstelle kann - im Falle einer formschlüssigen Befestigung - als Formschlusselement ausgebildet sein bzw. werden. Ein entsprechendes Formschlusselement ist eingerichtet, mit wenigstens einem korrespondierenden Formschlusselement unter Ausbildung einer, insbesondere bedarfsweise lösbaren, formschlüssigen Befestigung des Schuhoberteils an dem Sohlenteil und umgekehrt zusammenzuwirken. Ein entsprechendes Formschlusselement kann z. B. als Aufnahmebereich zur Aufnahme eines, insbesondere hinterschnitten ausgeführten, Vorsprungs oder als, insbesondere hinterschnitten ausgeführter, Vorsprung ausgebildet sein bzw. werden. Ein entsprechender Aufnahmebereich kann z. B. als Aussparung, Durchbrechung, etc. in dem Sohlenteil bzw. in dem Schuhoberteil ausgebildet sein bzw. werden.

Eine bevorzugte Ausführungsform sieht vor, dass das Schuhoberteil an dem Sohlenteil, und umgekehrt, durch Nähen bzw. Vernähen, mithin durch eine Nähbefestigung befestigt ist bzw. wird. Ein Nähen bzw. Vernähen beinhaltet typischerweise die Ausbildung einer oder mehrerer Nähte, welche eine Befestigung des Schuhoberteils an dem Sohlenteil und umgekehrt bewirken. Die Befestigung des Schuhoberteils an dem Sohlenteil durch Nähen ist deshalb als bevorzugte Ausführungsform zu erachten, als diese eine stabile, jedoch im Bedarfsfall vergleichsweise einfach lösbare sowie wiederherstellbare Befestigung des bzw. eines Schuhoberteils an dem bzw. einem Sohlenteil ermöglicht.

Das Sohlenteil kann mit, insbesondere aussparungsartigen bzw. -förmigen, Aufnahmebereichen zur Aufnahme eines garnartigen bzw. -förmigen Nähmaterials, d. h. im Allgemeinen eines linienförmigen textilen Gebildes, wie z. B eines Garns, ausgebildet sein bzw. werden. Entsprechende Aufnahmebereiche sind bzw. werden typischerweise in einer Lauffläche bzw. einem eine Lauffläche des Schuhs bildenden oder einer Lauffläche des Schuhs zugewandten Abschnitt des Sohlenteil(grund)körpers ausgebildet. Entsprechende Aufnahmebereiche können z. B. als sich zumindest abschnittsweise linienartig bzw. -förmig entlang eines entsprechenden Abschnitts des Sohlenteil(grund)körpers erstreckende nutartige Ausnehmungen in dem Sohlenteil(grundkörper) ausgebildet sein bzw. werden. Derart lässt sich eine entsprechende Nähbefestigung vergleichsweise einfach ausbilden. Zudem ist das Nähmaterial bei Nutzung des Schuhs von einem direkten Kontakt mit einem Untergrund geschützt, sodass bei Nutzung des Schuhs, etwa durch Reibung auf einem Untergrund, bedingte Schädigungen des Nähmaterials weitgehend verhindert werden können.

Gleichermaßen können in dem Sohlenteil(grund)körper ein oder mehrere, z. B. kanalartige bzw. -förmige, Durchführbereiche zur Durchführung eines Nähmaterials durch den Sohlenteil(grund)körper ausgebildet sein bzw. werden. Entsprechende Durchführbereiche sind typischerweise derart angeordnet und ausgerichtet, dass diese ein Durchführen eines Nähmaterials von einem ersten Befestigungspunkt bzw. -bereich, d. h. insbesondere einem an einer eine Lauffläche des Schuhs bildenden oder einer solchen zugewandten Unterseite des Sohlenteils angeordneten oder ausgebildeten Befestigungspunkt bzw. - bereich, zu einem zweiten Befestigungspunkt bzw. -bereich, d. h. insbesondere einem an einer eine Fußauflagefläche des Schuhs bildenden oder einer solchen zugewandten Oberseite des Sohlenteils angeordneten oder ausgebildeten Befestigungspunkt- bzw. -bereich, ermöglichen. Entsprechende Durchführbereiche können sich beispielsweise lotrecht durch den Sohlenteil(grund)körper erstreckend angeordnet bzw. ausgerichtet sein.

Das Sohlenteil kann mit einem eine oder mehrere Befestigungsschnittstellen umfassenden Befestigungsabschnitt zur Befestigung des Schuhoberteils an dem Sohlenteil ausgebildet sein oder werden. Eine Befestigungsschnittstelle kann einem vorstehend genannten Befestigungspunkt bzw. -bereich entsprechen.

Der Befestigungsabschnitt kann sich zumindest abschnittsweise, gegebenenfalls vollständig, im Bereich einer eine Fußauflagefläche des Schuhs bildenden oder einer solchen zugewandten Oberseite des Sohlenteils erstreckend ausgebildet sein bzw. werden. Der Befestigungsabschnitt kann sich insbesondere randseitig zumindest abschnittsweise, gegebenenfalls vollständig, umlaufend um die eine Fußauflagefläche des Schuhs bildende oder einer solchen zugewandte Oberseite des Sohlenteils erstreckend ausgebildet sein oder werden. Es sind dabei grundsätzlich kontinuierlich oder diskontinuierlich umlaufende Befestigungsabschnitte denkbar.

Denkbare Ausführungsformen sehen z. B. vor, dass der wenigstens eine Befestigungsabschnitt sich, bevorzugt randseitig, umlaufend um das Sohlenteil erstreckend ausgebildet ist bzw. wird, und/oder dass der wenigstens eine Befestigungsabschnitt sich zumindest abschnittsweise, gegebenenfalls vollständig, flächig im Bereich der eine Fußauflagefläche des Sohlenteils bildenden oder einer solchen zugewandten Oberseite des Sohlenteils erstreckend ausgebildet ist bzw. wird. Eine entsprechend flächige Ausbildung des wenigstens einen Befestigungsabschnitts kann beispielsweise zur Befestigung eines sockenartig- bzw. -förmig ausgebildeten Schuhoberteils vorgesehen werden.

Der Befestigungsabschnitt kann insbesondere als eine randseitig zumindest abschnittsweise, gegebenenfalls vollständig, um eine eine Fußauflagefläche des Sohlenteils bildende oder einer solchen zugewandte Oberseite des Sohlenteils umlaufend erstreckende, gegenüber der Fußauflagefläche des Sohlenteils erhöht ausgeführte Wandung ausgebildet sein oder werden. Die Wandung kann derart ausgebildet werden bzw. sein, dass diese eine Fußauflagefläche des Sohlenteils (mit)begrenzt bzw. (mit)definiert. Die Wandung kann einstückig (monolithisch) mit dem Sohlenteil(grund)körper ausgebildet sein bzw. werden. Die Wandung kann sonach insbesondere in dem Spritzgießprozess zur Herstellung des Sohlenteils mit dem Sohlenteil(grund)körper ausgebildet sein bzw. werden. Die Wandung kann z. B. leistenartig bzw. -förmig ausgeführt sein bzw. werden.

Eine entsprechende Befestigungsschnittstelle kann insbesondere als eine von einem Nähmaterial durchsetzbare, insbesondere ösenartige bzw. -förmige, Öffnung in der Wandung ausgebildet sein bzw. werden.

Prinzipiell denkbar wäre - insbesondere mit der Maßgabe einer, wie erwähnt, lösbaren Befestigung - alternativ oder ergänzend zu einer form- und/oder kraftschlüssigen Befestigung auch eine stoffschlüssige Befestigung des Schuhoberteils an dem Sohlenteil etwa durch Kleben.

Anstelle einer Ausführungsform, in welcher das Schuhoberteil als gesondertes Bauteil an dem Sohlenteil befestigt ist bzw. wird, ist es auch denkbar, dass das Befestigen des Schuhoberteils an dem Sohlenteil im Rahmen eines Spritzgießprozesses erfolgt. Die Befestigung des Schuhoberteils an dem Sohlenteil kann sonach auch in einer (formgebenden) Kavität eines Spritzgießwerkzeugs erfolgen. Das Sohlenteil und das Schuhoberteil können sonach in einem ein- oder mehrstufigen Spritzgießprozess ausgebildet sein bzw. werden. Derart können beispielsweise, jedoch nicht ausschließlich, Schuhe, deren Schuhoberteile band- oder riemenartig ausgeführt sind, d. h. z. B. Sandalen, Badelatschen, etc., hergestellt werden.

Das Befestigen des Schuhoberteils an dem Sohlenteil kann sonach durch Anspritzen eines das Schuhoberteil bildenden spritzgießbaren thermoplastischen Materials an das Sohlenteil oder durch Anspritzen eines das Sohlenteil bildenden, mit wenigstens einem chemischen und/oder physikalischen Treibmittel beladenden TPE an das Schuhoberteil erfolgen. Das Schuhoberteil kann entsprechend aus einem spritzgießbaren, insbesondere zu dem das Sohlenteil bildenden TPE chemisch ähnlichen, thermoplastischen Material gebildet sein bzw. werden. Selbstverständlich ist es denkbar, dass das Sohlenteil und das Schuhoberteil aus dem gleichen Material gebildet sind bzw. werden.

Das Schuhoberteil kann in einer solchen Ausführungsform z. B. als ein in eine formgebende Kavität eines Spritzgießwerkzeugs einlegbares Einlegeteil bereitgestellt sein bzw. werden, in eine formgebende Kavität eines Spritzgießwerkzeugs eingelegt werden und das Sohlenteil durch Anspritzen des das Sohlenteil bildenden, mit wenigstens einem chemischen und/oder physikalischen Treibmittel beladenden TPEs an das Schuhoberteil an dem Schuhoberteil befestigt werden. Selbstverständlich ist auch eine umgekehrte Vorgehensweise denkbar, sodass das Sohlenteil z. B. als ein in eine formgebende Kavität eines Spritzgießwerkzeugs einlegbares Einlegeteil bereitgestellt, in eine formgebende Kavität eines Spritzgießwerkzeugs eingelegt und das Schuhoberteil durch Anspritzen an das Sohlenteil an dem Sohlenteil befestigt wird.

In diesem Zusammenhang ist auch zu erwähnen, dass in einer denkbaren Ausführungsform ein eine, gegebenenfalls profilierte, Lauffläche des Schuhs bildendes gesondertes Laufflächenelement als ein in eine formgebende Kavität eines Spritzgießwerkzeugs einlegbares Einlegeteil bereitgestellt, in eine formgebende Kavität eines Spritzgießwerkzeugs eingelegt und das Sohlenteil durch Anspritzen des das Sohlenteil bildenden, mit wenigstens einem chemischen und/oder physikalischen Treibmittel beladenden TPEs an das Einlegeteil an dem Einlegeteil befestigt werden kann.

Für alle Ausführungsformen gilt, dass das Sohlenteil im Bereich einer eine Fußauflagefläche des Sohlenteils bildenden oder einer solchen zugewandten Oberseite mit einer, insbesondere einem Fußbett nachempfunden, ausgeführten Oberflächengestaltung ausgebildet sein bzw. werden kann. Das Sohlenteil kann im Bereich seiner Oberseite sonach zumindest abschnittsweise, gegebenenfalls vollständig, mit einer ergonomischen bzw. den Fuß (unter)stützenden Oberflächengestaltung, d. h. insbesondere einem Fußbett, ausgeführt sein bzw. werden.

Ein zweiter Aspekt der hierin beschriebenen Erfindung betrifft ein Verfahren zur Herstellung eines Schuhs, umfassend ein einen Sohlenabschnitt des Schuhs bildendes Sohlenteil und ein einen Oberschuhabschnitt des Schuhs bildendes, an dem Sohlenteil befestigbares oder befestigtes Schuhoberteil. Das Verfahren eignet sich insbesondere zur Herstellung eines Schuhs gemäß dem ersten Aspekt der Erfindung.

Das Verfahren umfasst die Schritte: Herstellen oder Bereitstellen eines Sohlenteils, wobei das Sohlenteil vollständig, durch zumindest abschnittsweises Schäumen eines spritzgießbaren thermoplastischen Elastomermaterial hergestellt wird oder ist, wobei Sohlenteil als Integralschaumstruktur aus einem thermoplastichen Elastomermaterial ausgebildet ist; Herstellen oder

Bereitstellen eines Schuhoberteils; und Befestigen des Schuhoberteils an dem Sohlenteil unter Ausbildung des Schuhs.

Sämtliche Ausführungen im Zusammenhang mit dem Schuh gemäß dem ersten Aspekt der Erfindung gelten analog für das Verfahren.

Einzelne Aspekte und Merkmale der Erfindung sind anhand von Ausführungsbeispielen im Zusammenhang mit den Zeichnungen erläutert. Dabei zeigt:
- Fig. 1 - 7: je eine Prinzipdarstellung eines Schuhs gemäß einem Ausführungsbeispiel; und
- Fig. 8: eine Prinzipdarstellung eines Ablaufdiagramms eines Verfahrens zur Herstellung eines Schuhs gemäß einem Ausführungsbeispiel.

Fig. 1 zeigt eine Prinzipdarstellung eines Schuhs 1 gemäß einem Ausführungsbeispiel.

Ersichtlich umfasst der Schuh 1 ein einen Sohlenabschnitt des Schuhs 1 bildendes Sohlenteil 2 und ein einen Oberschuhabschnitt des Schuhs 1 bildendes, an dem Sohlenteil 2 befestigbares bzw. befestigtes Schuhoberteil 3. Der Schuh weist sonach - zumindest funktionell betrachtet - typischerweise einen mehrteiligen Aufbau, bestehend aus dem Sohlenteil 2 und dem Schuhoberteil 3, auf.

Bei dem Schuh 1 kann es sich grundsätzlich um jedwedes Schuhmodell handeln; der Schuh 1 kann demnach z. B. als offener Schuh, halboffener Schuh oder als geschlossener Schuh ausgeführt sein. Auch das Einsatzgebiet des Schuhs 1 ist grundsätzlich offen; der Schuh 1 kann demnach z. B. als Freizeitschuh, Sportschuh oder als Abendschuh ausgeführt sein. Es kann sich bei dem Schuh 1 um einen Schuh für eine Frau oder einen Mann oder für ein Kind handeln.

Das Sohlenteil 2 ist typischerweise durch einen Sohlenteilkörper bzw. einen Sohlenteilgrundkörper 2' gebildet bzw. umfasst wenigstens einen solchen. Das Sohlenteil 2 respektive ein entsprechender Sohlenteil(grund)körper 2` ist typischerweise derjenige Bestandteil des Schuhs 1, welcher eine bei bestimmungsgemäßer Nutzung des Schuhs 1 einem Untergrund zugewandte Lauffläche sowie eine bei bestimmungsgemäßer Nutzung des Schuhs 1 einem Fuß eines Trägers bzw. einer Trägerin zugewandte Fläche (Fußauflagefläche) aufweist bzw. definiert.

Das Schuhoberteil 3 ist typischerweise durch einen Schuhoberteilkörper bzw. einen Schuhoberteilgrundkörper 3' gebildet bzw. umfasst wenigstens einen solchen. Das Schuhoberteil 3 respektive ein entsprechender Schuhoberteil(grund)körper 3' ist typischerweise derjenige Bestandteil des Schuhs 1, welcher eine bei bestimmungsgemäßer Nutzung des Schuhs 1 einen Fuß eines Trägers bzw. einer Trägerin zumindest abschnittsweise, gegebenenfalls vollständig, umschließende Fläche aufweist bzw. definiert.

Das Sohlenteil 2 kann einen ein- oder mehrteiligen Aufbau, d. h. insbesondere einen ein- oder mehrlagigen Aufbau, aufweisen. Das Sohlenteil 2 kann in einem wie in Fig. 1 rein exemplarisch gezeigten Ausführungsbeispiel, in welcher das Sohlenteil 2 einen einteiligen Aufbau, d. h. insbesondere einen einlagigen Aufbau, aufweist, z. B. als ein eine Außen-, Mittelsohle und Innensohle bildendes Bauteil ausgebildet sein bzw. werden. In einem entsprechenden einteiligen Ausführungsbeispiel ist bzw. wird das Sohlenteil 2 sonach typischerweise mit einem eine Lauffläche des Schuhs 1 bildenden Laufflächenabschnitt 4 hergestellt.

Der Laufflächenabschnitt 4 kann zumindest abschnittsweise, gegebenenfalls vollständig, mit einer ein Laufprofil bildenden dreidimensionalen Oberflächenstrukturierung ausgebildet sein bzw. werden. Alternativ oder ergänzend kann der Laufflächenabschnitt 4 mit einer das Abrollverhalten des Schuhs 1 beeinflussenden Oberflächenstrukturierung ausgebildet sein bzw. werden; eine solche kann insbesondere durch eine oder mehrere Rundungen ausgebildet sein bzw. werden. In analoger Weise kann auch im Bereich einer eine Fußauflagefläche des Schuhs 1 bildenden oder einer solchen zugewandten Oberseite des Sohlenteils 2 zumindest abschnittsweise, gegebenenfalls vollständig, eine dreidimensionale Oberflächenstrukturierung ausgebildet sein bzw. werden; eine entsprechende Oberflächenstrukturierung kann die Trageeigenschaften des Schuhs 1 positiv beeinflussen.

In einem wie in Fig. 2 rein exemplarisch gezeigten Ausführungsbeispiel, in welchem das Sohlenteil 2 einen mehrteiligen Aufbau, d. h. insbesondere einen mehrlagigen Aufbau, aufweist, kann das Sohlenteil 2 als eine mehrere Bauteile 2.1 - 2.3, welche eine Außen- oder Mittel- oder Innensohle bilden, umfassende Bauteilgruppe ausgebildet sein bzw. werden.

Wenngleich in den Fig. nicht gezeigt, kann auch das Schuhoberteil 3 einen ein- oder mehrteiligen Aufbau, d. h. insbesondere einen ein- oder mehrlagigen Aufbau, aufweisen. Die diesbezüglichen Ausführungen im Zusammenhang mit dem Sohlenteil 2 gelten analog.

Das Sohlenteil 2 ist in allen Ausführungsbeispielen zumindest abschnittsweise, gegebenenfalls vollständig, durch zumindest abschnittsweises Schäumen eines spritzgießbaren thermoplastischen Elastomermaterials (im Weiteren kurz als "TPE" bezeichnet) ausgebildet bzw. hergestellt. Das Sohlenteil 2 ist sonach im Allgemeinen ein im Rahmen eines einen Schäumvorgang beinhaltenden Spritzgießprozesses hergestelltes geschäumtes Spritzgießteil aus einem TPE. Die geschäumte und somit zellulare Struktur des Sohlenteils 2 verleiht diesem besondere strukturelle Eigenschaften, welche in besonderen Trageeigenschaften des Schuhs 1 resultieren; die Kombination aus dem von Haus aus vergleichsweise weichen TPE und der zumindest abschnittsweisen, gegebenenfalls vollständigen, geschäumten Struktur resultiert z. B. in besonderen Dämpfungs- bzw. Rückstelleigenschaften des Sohlenteils 2, welche sich positiv auf die Trageeigenschaften des Schuhs 1 auswirken.

Das Sohlenteil 2 ist als integrale Schaumstruktur (Integralschaumstruktur) ausgebildet bzw. eine solche aufweist.

Eine entsprechende integrale Schaumstruktur zeichnet sich typischerweise dadurch aus, dass sie eine, insbesondere kontinuierlich, von außen nach innen abnehmende Dichte aufweist. Integrale Schaumstrukturen weisen sonach typischerweise einen zellularen Kern und (nahezu) kompakte bzw. massive Randbereiche auf. Eine entsprechende integrale Schaumstruktur ist für das Sohlenteil 2 deshalb zweckmäßig, als sowohl eine bei bestimmungsgemäßer Nutzung des Schuhs 1 einem Untergrund zugewandte Lauffläche des Sohlenteils 2 sowie eine bei bestimmungsgemäßer Nutzung des Schuhs 1 einem Fuß eines Trägers bzw. einer Trägerin zugewandte Fläche (Fußauflagefläche) des Sohlenteils 2 kompakt ausgeführt sind bzw. werden und dazwischen liegende Bereiche des Sohlenteils 3, welche sonach z. B. für besondere Dämpfungseigenschaften sorgen, (weitgehend) zellular ausgeführt sind bzw. werden. Dabei ist es, wie im Weiteren näher erläutert, auch denkbar, dass eine bei bestimmungsgemäßer Nutzung des Schuhs 1 einem Untergrund zugewandte Lauffläche des Sohlenteils 2 unterschiedliche Eigenschaften, d. h. insbesondere unterschiedlichen Abrieb-, Dämpfungs-, Weichheitseigenschaften, aufweist als eine bei bestimmungsgemäßer Nutzung des Schuhs 1 einem Fuß eines Trägers bzw. einer Trägerin zugewandte Fläche (Fußauflagefläche) des Sohlenteils 2.

Als TPE kommt in allen Ausführungsbeispielen insbesondere ein thermoplastisches Polyamidelastomer (TPA), ein thermoplastisches Copolyesterelastomer (TPC), ein thermoplastisches Olefinelastomer (TPO), ein thermoplastisches Styrolelastomer (TPS), ein thermoplastisches Urethanelastomer (TPU), ein thermoplastisches Vulkanisat (TPV) oder eine Mischung der Vorgenannten in Betracht. Der Begriff "TPE" beinhaltet sonach sortenreine TPEs als auch Mischungen chemisch unterschiedlicher TPEs. Das Sohlenteil 2 kann sonach insbesondere aus einem der vorgenannten TPEs ausgebildet sein bzw. werden.

Bei dem TPE kann es sich um ein zumindest teilweise, gegebenenfalls vollständig, rezykliertes TPE handeln. Bei dem TPE kann es sich insbesondere sonach um eine Materialmischung aus rezykliertem TPE und nicht rezykliertem TPE handeln. Für eine entsprechende Materialmischung gilt, dass der gewichtsmäßige Anteil des rezyklierten TPEs in einem Bereich zwischen 1 und 80%, insbesondere in einem Bereich zwischen 1 und 70%, weiter insbesondere in einem Bereich zwischen 1 und 60%, weiter insbesondere in einem Bereich zwischen 1 und 50%, weiter insbesondere in einem Bereich zwischen 1 und 40%, insbesondere in einem Bereich zwischen 1 und 30%, weiter insbesondere in einem Bereich zwischen 1 und 20%, weiter insbesondere in einem Bereich zwischen 1 und 10%, liegen kann.

Die Verwendung von rezykliertem TPE stellt einen wesentlichen Gesichtspunkt der Möglichkeit eines sowohl unter produkttechnischen als auch fertigungstechnischen Aspekten nachhaltigen Umgangs mit Ressourcen dar.

Soweit rezykliertes TPE verwendet wird, kann es sich insbesondere um solches TPE handeln, welches durch Rezyklieren eines entsprechenden aus einem TPE hergestellten Sohlenteils 2 gewonnen wurde. Mithin ist es möglich, dass Bestandteile des Schuhs 1, d. h. insbesondere das Sohlenteil 2, rezykliert und zur Herstellung eines neuen Schuhs 1 verwendet werden.

Das Sohlenteil 2 kann durch Einspritzen eines mit wenigstens einem chemischen und/oder physikalischen Treibmittel beladenen TPEs in eine formgebende Kavität eines Spritzgießwerkzeugs und Durchführen wenigstens einer Maßnahme zum zumindest abschnittsweisen Schäumen des mit dem wenigstens einen Treibmittel beladenden TPE ausgebildet sein bzw. werden. Grundsätzlich kann es sich bei der wenigstens einen Maßnahme zum zumindest abschnittsweisen Schäumen des mit dem wenigstens einen Treibmittel beladenden TPEs um einen chemischen und/oder um einen physikalischen Schäumvorgang handeln.

Als Maßnahme zum zumindest abschnittsweisen Schäumen des mit dem wenigstens einen Treibmittel beladenden TPEs kann entsprechend z. B. eine das Volumen der formgebenden Kavität des Spritzgießwerkzeugs im Vergleich zu einem vollständig geschlossenen Zustand des Spritzgießwerkzeugs vergrößernde Hubbewegung wenigstens eines Werkzeugelements, insbesondere einer Werkzeugformhälfte, des Spritzgießwerkzeugs relativ zu wenigstens einem weiteren Werkzeugelement, insbesondere einer weiteren Werkzeugformhälfte, des Spritzgießwerkzeugs durchgeführt sein bzw. werden. Dabei ist die Verwendung wenigstens eines eine entsprechende Hubbewegung ermöglichenden Werkzeugelements denkbar.

Das Sohlenteil 2 kann - wie im Weiteren im Zusammenhang mit den in den Fig. 3, 4 gezeigten Ausführungsbeispielen erläutert - mit zumindest abschnittsweise unterschiedlichen strukturellen Eigenschaften, insbesondere mit zumindest abschnittsweise unterschiedlichen mechanischen Eigenschaften, ausgebildet sein bzw. werden. Das Sohlenteil 2 kann sonach zumindest abschnittsweise unterschiedliche strukturelle Eigenschaften, d. h. insbesondere zumindest abschnittsweise unterschiedliche mechanische Eigenschaften, aufweisen. Unterschiedliche strukturelle Eigenschaften des Sohlenteils 2 resultieren insbesondere aus einem unterschiedlichen Schäumgrad des zur Herstellung des Sohlenteils 2 verwendeten TPEs. Wie erwähnt, ist es insbesondere denkbar, dass eine bei bestimmungsgemäßer Nutzung des Schuhs 1 einem Untergrund zugewandte Lauffläche des Sohlenteils 2 andere strukturelle Eigenschaften, d. h. insbesondere anderen Abrieb-, Dämpfungs-, Weichheitseigenschaften, aufweist, als eine bei bestimmungsgemäßer Nutzung des Schuhs 1 einem Fuß eines Trägers bzw. einer Trägerin zugewandte Fläche (Fußauflagefläche).

Der Schäumgrad des zur Herstellung des Sohlenteils 2 verwendeten TPEs kann im Allgemeinen zwischen einem minimalen Schäumgrad, d. h. typischerweise einem Schäumgrad von 0%, bis zu einem, insbesondere material- und/oder prozessspezifisch, maximalen Schäumgrad, d. h. insbesondere einem Schäumgrad von ca. 80%, variieren. Mithin ist es denkbar, dass der Sohlenteil(grund)körper 2' einen ersten Abschnitt 2.4 und wenigstens einen weiteren Abschnitt 2.5 aufweist, wobei sich die strukturellen Eigenschaften des Sohlenteil(grund)körpers 2' in dem ersten Abschnitt 2.4 von den strukturellen Eigenschaften des Sohlenteil(grund)körpers 2' in dem wenigstens einen weiteren Abschnitt 2.5 unterscheiden. Das Sohlenteil 2 kann mit anderen Worten z. B. mit einem Schaumgradienten ausgebildet sein bzw. werden. Mithin lassen sich in prozesstechnisch vergleichsweise einfacher Weise, nämlich z. B. durch die Variation der einen wesentlichen Einfluss auf den Schäumgrad aufweisenden Hubbewegung und/oder durch die Variation der Treibmittelkonzentration, Sohlenteile 2 mit lokal variierenden strukturellen Eigenschaften herstellen.

In dem in Fig. 3 rein exemplarisch gezeigten Ausführungsbeispiel ist das Sohlenteil 2 in einem eine Lauffläche des Schuhs 1 bildenden oder einer Lauffläche des Schuhs 1 zugewandten ersten Abschnitt mit einem ersten Schäumgrad und in einem keine Lauffläche des Schuhs 1 bildenden oder einer Lauffläche des Schuhs 1 abgewandten weiteren Abschnitt mit einem von dem ersten Schäumgrad unterschiedlichen zweiten Schäumgrad ausgebildet sein bzw. werden. Das Sohlenteil 2 kann sonach z. B. in einem eine Lauffläche des Schuhs 1 bildenden oder einer Lauffläche des Schuhs 1 zugewandten ersten Abschnitt (im Wesentlichen) kompakt, d. h. mit einem Schäumgrad von weniger als 5%, insbesondere einem Schäumgrad von 0%, und in einem keine Lauffläche des Schuhs 1 bildenden oder einer Lauffläche des Schuhs 1 abgewandten weiteren Abschnitt mit einem Schäumgrad von wenigstens 5% ausgebildet sein oder werden. Das Sohlenteil 2 kann in dieser Ausführungsform mit im Vergleich entsprechend reduziertem Schäumgrad somit eine Lauffläche bilden, sodass zumindest abschnittsweise, gegebenenfalls vollständig, auf die Anbringung eines gesonderten Laufflächenelements gegebenenfalls verzichtet werden kann. Die kompakte Ausführung des Sohlenteils 2 in dem eine Lauffläche des Schuhs 1 bildenden oder einer Lauffläche des Schuhs 1 zugewandten Abschnitt kann z. B. durch eine geeignete Werkzeugtemperierung, d. h. insbesondere einen oberflächennahe Werkzeugtemperierung, realisiert werden.

Alternativ oder ergänzend können - wie in dem Ausführungsbeispiel gemäß Fig. 4 rein exemplarisch gezeigt - entsprechend unterschiedlich ausgebildete erste und weitere Abschnitte 2.6 - 2.8 in Längsrichtung des Sohlenteils 2 ausgebildet sein bzw. werden. Derart können unterschiedliche strukturelle Eigenschaften, d. h. insbesondere mechanische Eigenschaften, wie z. B. Dämpfungseigenschaften, z. B. in einem einem Vorderfußbereich zuordenbaren bzw. zugeordneten ersten Abschnitt 2.6, einem einem Mittelfußbereich zuordenbaren bzw. zugeordneten zweiten Abschnitt 2.7 und einem einem Versenbereich zuordenbaren bzw. zugeordneten dritten Abschnitt 2.8 des Sohlenteils 2 ausgebildet sein bzw. werden.

Das Sohlenteil 2 kann sonach im Allgemein in wenigstens zwei unterschiedlichen Raumrichtungen, d. h. insbesondere in einer horizontalen und einer vertikalen Raumrichtung, mit sich in den strukturellen Eigenschaften, d. h. insbesondere mechanischen Eigenschaften, unterscheidenden strukturellen Abschnitten 2.4 - 2.8 ausgebildet sein bzw. werden.

Das Schuhoberteil 3 kann in allen Ausführungsbeispielen zumindest abschnittsweise, gegebenenfalls vollständig, aus einem Textilmaterial, insbesondere einem natürlichen Textilmaterial, bevorzugt einem biologisch abbaubaren, d. h. insbesondere kompostierbaren, Textilmaterial, ausgebildet sein bzw. werden. Entsprechende Textilmaterialen können insbesondere als textile Flächengebilde, d. h. insbesondere Gewebe, Gewirke- oder Gestricke, vorliegen. Das Schuhoberteil 3 kann sonach z. B. als sockenartiges bzw. - förmige textiles Flächengebilde ausgebildet sein bzw. werden. Konkrete Beispiele für geeignete Textilmaterialien sind natürliche Fasermaterialien pflanzlichen oder tierischen Ursprungs, wie z. B. Baumwolle, Bast, Blatt, Hanf, Wolle, etc. Sofern es sich bei dem Textilmaterial um ein biologisch abbaubares bzw. kompostierbares Textilmaterial handelt, kann das Schuhoberteil, z. B. durch Kompostieren, biologisch entsorgt werden.

Das Schuhoberteil 3 kann in allen Ausführungsbeispielen, insbesondere sortenrein trennbar, lösbar an dem Sohlenteil 2 befestigt sein bzw. werden und umgekehrt. Die Befestigung des Schuhoberteils 3 an dem Sohlenteil 2 kann sonach im Hinblick auf eine sortenreine Trennbarkeit bzw. Trennung der Bestandteile des Schuhs 1, d. h. insbesondere des Schuhoberteils 3, des Sohlenteils 2 sowie gegebenenfalls etwaiger Befestigungsmaterialien zur Befestigung des Schuhoberteils 3 an dem Sohlenteil 2, wie z. B. Nähmaterialien, ausgeführt sein, sodass eine Aufhebung der Befestigung des Schuhoberteils 3 an dem Sohlenteil 2, d. h. ein Lösen des Schuhoberteils 3 von dem Sohlenteil 2, eine sortenreine Trennung des Schuhoberteils 3 von dem Sohlenteil 2 ermöglicht. Die sortenreine trennbare Befestigung des Schuhoberteils 3 an dem Sohlenteil 2 kann auch eine beschädigungs- bzw. zerstörungsfrei lösbare Befestigung des Schuhoberteils 3 an dem Sohlenteil 2 beinhalten.

Ein Schuhoberteil 3 kann sonach z. B. im Falle eines, z. B. aufgrund von Verschleiß erforderlichen, Austauschs des bzw. eines Sohlenteils 2 von dem Sohlenteil 2 gelöst und mit einem neuen Sohlenteil 2 verbunden werden. Derart kann ein Schuhoberteil 3 zur Ausbildung eines neuen Schuhs 1 wiederverwendet werden. Selbstverständlich kann in umgekehrter Weise ein Sohlenteil 2 z. B. im Falle eines, z. B. aufgrund von Verschleiß erforderlichen, Austauschs des bzw. eines Schuhoberteils 3 von dem Schuhoberteil 3 gelöst und mit einem neuen Schuhoberteil 3 verbunden werden. Derart kann ein Sohlenteil 3 zur Ausbildung eines neuen Schuhs 1 wiederverwendet werden.

Prinzipiell ist derart auch eine nutzerindividuelle Konfiguration eines Schuhs 1 realisierbar, als die Befestigung des Schuhoberteils 3 an dem Sohlenteil 2 an einem bestehenden Schuh 1 gelöst und durch Befestigen des bestehenden Schuhoberteils 3 an einem anderen Sohlenteil 2 - Analoges gilt selbstverständlich durch Befestigen eines bestehenden Sohlenteils 2 an einem anderen Schuhoberteil 3 - ein neuer Schuh 1 konfiguriert werden kann.

Das Schuhoberteil 3 kann an dem Sohlenteil 2 durch wenigstens eine form-und/oder kraftschlüssige Befestigungsart befestigt sein bzw. werden. Beispielsweise kommen Rast-, Schnapp- Klemm-, Spann- oder Steckverbindungen in Betracht. Mithin kann an dem Sohlenteil 2 und/oder an dem Schuhoberteil 3 wenigstens eine Befestigungsschnittstelle 5, 6 ausgebildet sein bzw. werden, welche eingerichtet ist, mit wenigstens einer korrespondierenden Befestigungsschnittstelle des Schuhoberteils 3 und/oder Sohlenteils 2 unter Ausbildung einer, insbesondere lösbaren, Befestigung des Schuhoberteils 3 an dem Sohlenteil 2 zusammenzuwirken. Eine entsprechende Befestigungsschnittstelle kann insbesondere einstückig (monolithisch) mit dem Sohlenteil 2 ausgebildet sein bzw. werden.

Eine entsprechende Befestigungsschnittstelle 5 kann wie in dem Ausführungsbeispiel gemäß Fig. 5 rein exemplarisch gezeigt - im Falle einer formschlüssigen Befestigung - als Formschlusselement ausgebildet sein bzw. werden. Ein entsprechendes Formschlusselement ist eingerichtet, mit wenigstens einem korrespondierenden Formschlusselement unter Ausbildung einer, insbesondere bedarfsweise lösbaren, formschlüssigen Befestigung des Schuhoberteils 3 an dem Sohlenteil 2 und umgekehrt zusammenzuwirken. Ein entsprechendes Formschlusselement kann z. B. als Aufnahmebereich zur Aufnahme eines, insbesondere hinterschnitten ausgeführten, Vorsprungs oder als, insbesondere hinterschnitten ausgeführter, Vorsprung ausgebildet sein bzw. werden. Ein entsprechender Aufnahmebereich kann z. B. als Aussparung, Durchbrechung, etc. in dem Sohlenteil 2 bzw. in dem Schuhoberteil 3 ausgebildet sein bzw. werden.

Ein in Fig. 6 rein exemplarisch gezeigtes weiteres Ausführungsbeispiel sieht vor, dass das Schuhoberteil 3 an dem Sohlenteil 2, und umgekehrt, durch Nähen bzw. Vernähen, mithin durch eine Nähbefestigung befestigt ist bzw. wird. Ein Nähen bzw. Vernähen beinhaltet typischerweise die Ausbildung einer oder mehrerer Nähte, welche eine Befestigung des Schuhoberteils 3 an dem Sohlenteil 2 und umgekehrt bewirken. Die Befestigung des Schuhoberteils 3 an dem Sohlenteil 2 durch Nähen kann deshalb als bevorzugtes Ausführungsbeispiel erachtet werden, als diese eine stabile, jedoch im Bedarfsfall vergleichsweise einfach lösbare sowie wiederherstellbare Befestigung des bzw. eines Schuhoberteils 3 an dem bzw. einem Sohlenteil 2 ermöglicht.

Das Sohlenteil 2 kann mit, insbesondere aussparungsartigen bzw. -förmigen, Aufnahmebereichen 7 zur Aufnahme eines garnartigen bzw. -förmigen Nähmaterials 8, d. h. im Allgemeinen eines linienförmigen textilen Gebildes, wie z. B eines Garns, ausgebildet sein bzw. werden. Entsprechende Aufnahmebereiche 7 sind bzw. werden typischerweise in einer Lauffläche bzw. einem eine Lauffläche des Schuhs 1 bildenden oder einer Lauffläche des Schuhs 1 zugewandten Abschnitt des Sohlenteil(grund)körpers 2' ausgebildet. Entsprechende Aufnahmebereiche 7 können als sich zumindest abschnittsweise linienartig bzw. -förmig entlang eines entsprechenden Abschnitts des Sohlenteil(grund)körpers 2' erstreckende nutartige Ausnehmungen in dem Sohlenteil(grundkörper) 2' ausgebildet sein bzw. werden. Derart lässt sich eine entsprechende Nähbefestigung vergleichsweise einfach ausbilden. Zudem ist das Nähmaterial 8 bei Nutzung des Schuhs 1 von einem direkten Kontakt mit einem Untergrund geschützt, sodass bei Nutzung des Schuhs 1, etwa durch Reibung auf einem Untergrund, bedingte Schädigungen des Nähmaterials 8 weitgehend verhindert werden können.

Gleichermaßen können - wie Fig. 6 ebenso rein exemplarisch zeigt - in dem Sohlenteil(grund)körper 2' ein oder mehrere, z. B. kanalartige bzw. -förmige, Durchführbereiche 9 zur Durchführung eines Nähmaterials 8 durch den Sohlenteil(grund)körper 2' ausgebildet sein bzw. werden. Entsprechende Durchführbereiche 9 sind typischerweise derart angeordnet und ausgerichtet, dass diese ein Durchführen eines Nähmaterials 8 von einem ersten Befestigungspunkt bzw. -bereich, d. h. insbesondere einem an einer eine Lauffläche des Schuhs 1 bildenden oder einer solchen zugewandten Unterseite des Sohlenteils 2 angeordneten oder ausgebildeten Befestigungspunkt bzw. - bereich, zu einem zweiten Befestigungspunkt bzw. -bereich, d. h. insbesondere einem an einer eine Fußauflagefläche 12 des Sohlenteils 2 bildenden oder einer solchen zugewandten Oberseite des Sohlenteils 2 angeordneten oder ausgebildeten Befestigungspunkt- bzw. -bereich, ermöglichen. Entsprechende Durchführbereiche 9 können sich beispielsweise lotrecht durch den Sohlenteil(grund)körper 3' erstreckend angeordnet bzw. ausgerichtet sein.

Anhand von Fig. 6 ist weiter ersichtlich, dass das Sohlenteil 2 mit einem eine oder mehrere Befestigungsschnittstellen 11 umfassenden Befestigungsabschnitt 10 zur Befestigung des Schuhoberteils 3 an dem Sohlenteil 2 ausgebildet sein oder werden kann. Eine Befestigungsschnittstelle 11 kann einem vorstehend genannten Befestigungspunkt bzw. -bereich entsprechen.

Der Befestigungsabschnitt 10 kann sich im Bereich einer eine Fußauflagefläche 12 des Sohlenteils 2 bildenden oder einer solchen zugewandten Oberseite des Sohlenteils 2 erstreckend ausgebildet sein bzw. werden. Der Befestigungsabschnitt 10 kann sich insbesondere randseitig umlaufend um die eine Fußauflagefläche 12 des Sohlenteils 2 bildende oder einer solchen zugewandte Oberseite des Sohlenteils 2 erstreckend ausgebildet sein oder werden. Es sind dabei grundsätzlich kontinuierlich oder diskontinuierlich umlaufende Befestigungsabschnitte 10 denkbar.

Denkbare Ausführungsbeispiele sehen - wie beispielhaft in Fig. 6 gezeigt - vor, dass der Befestigungsabschnitt 10 sich, bevorzugt randseitig, umlaufend um das Sohlenteil 2 erstreckend ausgebildet ist. Der Befestigungsabschnitt 10 kann sonach als eine randseitig zumindest abschnittsweise, gegebenenfalls vollständig, um eine eine Fußauflagefläche 12 des Sohlenteils 2 bildende oder einer solchen zugewandte Oberseite des Sohlenteils 2 umlaufend erstreckende, gegenüber der Fußauflagefläche 12 des Sohlenteils 2 erhöht ausgeführte Wandung 13 ausgebildet sein oder werden. Die Wandung 13 kann derart ausgebildet sein bzw. werden, dass diese eine Fußauflagefläche 12 des Sohlenteils 2 (mit)begrenzt bzw. (mit)definiert. Die Wandung 13 kann einstückig (monolithisch) mit dem Sohlenteil(grund)körper 2' ausgebildet sein bzw. werden. Die Wandung 13 kann sonach insbesondere in dem Spritzgießprozess zur Herstellung des Sohlenteils 2 mit dem Sohlenteil(grund)körper 2' ausgebildet sein bzw. werden. Die Wandung 13 kann z. B. leistenartig bzw. -förmig ausgeführt sein bzw. werden.

Alternativ oder ergänzend kann - wenngleich in Fig. 6 nicht gezeigt - der Befestigungsabschnitt 10 sich zumindest abschnittsweise, gegebenenfalls vollständig, flächig im Bereich der eine Fußauflagefläche des Sohlenteils 2 bildenden oder einer solchen zugewandten Oberseite des Sohlenteils 2 erstreckend ausgebildet sein bzw. werden. Eine entsprechend flächige Ausbildung des Befestigungsabschnitts 10 kann beispielsweise zur Befestigung eines sockenartig- bzw. -förmig ausgebildeten Schuhoberteils 3 vorgesehen werden.

In Fig. 6 ist ebenso rein schematisch beispielhaft angedeutet, dass eine entsprechende Befestigungsschnittstelle 11 insbesondere als eine von einem Nähmaterial 8 durchsetzbare, insbesondere ösenartige bzw. -förmige, Öffnung in der Wandung 13 ausgebildet sein bzw. werden kann.

Prinzipiell denkbar wäre - insbesondere mit der Maßgabe einer, wie erwähnt, lösbaren Befestigung - alternativ oder ergänzend zu einer form- und/oder kraftschlüssigen Befestigung auch eine stoffschlüssige Befestigung des Schuhoberteils 3 an dem Sohlenteil 2 etwa durch Kleben.

In Fig. 7 ist ein Ausführungsbeispiel gezeigt, in welchem das Befestigen des Schuhoberteils 3 an dem Sohlenteil 2 im Rahmen eines Spritzgießprozesses erfolgt. Die Befestigung des Schuhoberteils 3 an dem Sohlenteil 2 kann sonach auch in einer (formgebenden) Kavität eines Spritzgießwerkzeugs erfolgen. Das Sohlenteil 2 und das Schuhoberteil 3 können sonach in einem ein- oder mehrstufigen Spritzgießprozess ausgebildet sein bzw. werden. Derart können beispielsweise, jedoch nicht ausschließlich, Schuhe 1, deren Schuhoberteile 3 band- oder riemenartig ausgeführt sind, d. h. z. B. Sandalen, Badelatschen, etc., hergestellt werden.

Das Befestigen des Schuhoberteils 3 an dem Sohlenteil 2 kann sonach durch Anspritzen eines das Schuhoberteil 3 bildenden spritzgießbaren thermoplastischen Materials an das Sohlenteil 2 oder durch Anspritzen eines das Sohlenteil 2 bildenden, mit wenigstens einem chemischen und/oder physikalischen Treibmittel beladenden TPE an das Schuhoberteil 3 erfolgen. Das Schuhoberteil 3 kann entsprechend aus einem spritzgießbaren, insbesondere zu dem das Sohlenteil 2 bildenden TPE chemisch ähnlichen, thermoplastischen Material gebildet sein bzw. werden. Selbstverständlich ist es denkbar, dass das Sohlenteil 2 und das Schuhoberteil 3 aus dem gleichen Material gebildet sind bzw. werden.

Das Schuhoberteil 3 kann in einem solchen Ausführungsbeispiel z. B. als ein in eine formgebende Kavität eines Spritzgießwerkzeugs einlegbares Einlegeteil bereitgestellt sein bzw. werden, in eine formgebende Kavität eines Spritzgießwerkzeugs eingelegt werden und das Sohlenteil 2 durch Anspritzen des das Sohlenteil 2 bildenden, mit wenigstens einem chemischen und/oder physikalischen Treibmittel beladenden TPEs an das Schuhoberteil 3 an dem Schuhoberteil 3 befestigt werden. Selbstverständlich ist auch eine umgekehrte Vorgehensweise denkbar, sodass das Sohlenteil 2 z. B. als ein in eine formgebende Kavität eines Spritzgießwerkzeugs einlegbares Einlegeteil bereitgestellt, in eine formgebende Kavität eines Spritzgießwerkzeugs eingelegt und das Schuhoberteil 3 durch Anspritzen an das Sohlenteil 2 an dem Sohlenteil 2 befestigt werden kann.

In diesem Zusammenhang ist auch zu erwähnen, dass in einem denkbaren Ausführungsbeispiel ein eine, gegebenenfalls profilierte, Lauffläche des Schuhs 1 bildendes gesondertes Laufflächenelement als ein in eine formgebende Kavität eines Spritzgießwerkzeugs einlegbares Einlegeteil bereitgestellt, in eine formgebende Kavität eines Spritzgießwerkzeugs eingelegt und das Sohlenteil 2 durch Anspritzen des das Sohlenteil 2 bildenden, mit wenigstens einem chemischen und/oder physikalischen Treibmittel beladenden TPEs an das Einlegeteil an dem Einlegeteil befestigt werden kann.

Für alle Ausführungsbeispiele gilt, dass das Sohlenteil 2 im Bereich einer eine Fußauflagefläche 12 des Sohlenteils 2 bildenden oder einer solchen zugewandten Oberseite mit einer, insbesondere einem Fußbett nachempfunden, ausgeführten Oberflächengestaltung ausgebildet sein bzw. werden kann. Das Sohlenteil 2 kann im Bereich seiner Oberseite sonach zumindest abschnittsweise, gegebenenfalls vollständig, mit einer ergonomischen bzw. den Fuß (unter)stützenden Oberflächengestaltung, d. h. insbesondere einem Fußbett, ausgeführt sein bzw. werden.

Fig. 8 zeigt eine Prinzipdarstellung eines Ablaufdiagramms eines Verfahrens zur Herstellung eines Schuhs 1 gemäß einem Ausführungsbeispiel.

## Patentansprüche

1. Schuh (1), umfassend ein einen Sohlenabschnitt des Schuhs (1) bildendes Sohlenteil (2), wobei das Sohlenteil (2) derjenige Bestandteil des Schuhs (1) ist, welcher eine bei bestimmungsgemäßer Nutzung des Schuhs (1) eine einem Untergrund zugewandte Lauffläche sowie eine bei bestimmungsgemäßer Nutzung des Schuhs (1) einem Fuß eines Trägers bzw. einer Trägerin zugewandte Fläche aufweist, und ein einen Oberschuhabschnitt des Schuhs (1) bildendes, an dem Sohlenteil (2) befestigbares oder befestigtes Schuhoberteil (3), wobei
das Sohlenteil (2) vollständig aus einem zumindest abschnittsweise geschäumten spritzgießbaren thermoplastischen Elastomermaterial hergestellt ist und das Schuhoberteil (3) an dem Sohlenteil (2) unter Ausbildung des Schuhs (1), insbesondere sortenrein trennbar, lösbar befestigbar oder befestigt ist, wobei
das Sohlenteil (2) als Integralschaumstruktur aus einem thermoplastischen Elastomermaterial ausgebildet ist oder eine solche aufweist.

2. Schuh nach Anspruch 1, **dadurch gekennzeichnet, dass** das Sohlenteil (2) zumindest abschnittsweise unterschiedliche strukturelle Eigenschaften, insbesondere mit zumindest abschnittsweise unterschiedlichen mechanischen Eigenschaften, aufweist.

3. Schuh nach einem der vorhergehenden Ansprüche, **dadurch gekennzeichnet, dass** das Sohlenteil (2) in dem eine Lauffläche des Schuhs (1) bildenden oder einer Lauffläche des Schuhs (1) zugewandten ersten Abschnitt mit unterschiedlichen strukturellen Eigenschaften als in einem keine Lauffläche des Schuhs (1) bildenden oder einer Lauffläche des Schuhs (1) abgewandten weiteren Abschnitt hergestellt ist.

4. Schuh nach Anspruch 3, **dadurch gekennzeichnet, dass** das Sohlenteil (2) in dem eine Lauffläche des Sohlenteils (2) bildenden oder einer Lauffläche des Schuhs (1) zugewandten ersten Abschnitt mit einem ersten Schäumgrad und in einem keine Lauffläche des Schuhs (1) bildenden oder einer Lauffläche des Schuhs (1) abgewandten weiteren Abschnitt mit einem von dem ersten Schäumgrad unterschiedlichen zweiten Schäumgrad hergestellt ist.

5. Schuh nach einem der vorhergehenden Ansprüche, **dadurch gekennzeichnet, dass** das Schuhoberteil (3) an dem Sohlenteil (2) durch wenigstens eine form- und/oder kraftschlüssige Befestigungsart befestigt ist.

6. Schuh nach einem der vorhergehenden Ansprüche, **dadurch gekennzeichnet, dass** das Schuhoberteil (3) an dem Sohlenteil (2) durch Nähen befestigt ist.

7. Schuh nach Anspruch 6, **dadurch gekennzeichnet, dass** das Sohlenteil (2), insbesondere aussparungsartigen bzw. -förmigen, Aufnahmebereiche (7) zur Aufnahme eines Nähmaterials (8) aufweist.

8. Schuh nach einem der vorhergehenden Ansprüche, **dadurch gekennzeichnet, dass** das Sohlenteil (2) wenigstens einen eine oder mehrere Befestigungsschnittstellen (11) umfassenden Befestigungsabschnitt (10) aufweist.

9. Schuh nach Anspruch 8, **dadurch gekennzeichnet, dass** der wenigstens eine Befestigungsabschnitt (10) sich zumindest abschnittsweise, gegebenenfalls vollständig, im Bereich einer eine Fußauflagefläche (12) des Sohlenteils (2) bildenden oder einer solchen zugewandten Oberseite des Sohlenteils (2) erstreckend ausgebildet ist, wobei der wenigstens eine Befestigungsabschnitt (10) sich, bevorzugt randseitig, umlaufend um das Sohlenteil (2) erstreckend ausgebildet ist, und/oder der wenigstens eine Befestigungsabschnitt (10) sich zumindest abschnittsweise, gegebenenfalls vollständig, flächig im Bereich der eine Fußauflagefläche (12) des Sohlenteils (2) bildenden oder einer solchen zugewandten Oberseite des Sohlenteils (2) erstreckend ausgebildet ist.

10. Schuh nach Anspruch 8 oder 9, **dadurch gekennzeichnet, dass** eine Befestigungsschnittstelle (11) als eine von einem Nähmaterial (8) durchsetzbare Öffnung ausgebildet ist.

11. Schuh nach einem der vorhergehenden Ansprüche, **dadurch gekennzeichnet, dass** das Sohlenteil (2) zumindest teilweise aus einem rezyklierten thermoplastischen Elastomermaterial hergestellt ist.

12. Schuh nach einem der vorhergehenden Ansprüche, **dadurch gekennzeichnet, dass** das Schuhoberteil (3) zumindest abschnittsweise, gegebenenfalls vollständig, aus einem Textilmaterial, insbesondere einem natürlichen Textilmaterial, bevorzugt einem kompostierbaren Textilmaterial, hergestellt ist.

13. Sohlenteil (2) für einen Schuh (1) nach einem der vorhergehenden Ansprüche, **dadurch gekennzeichnet, dass** das Sohlenteil (2) vollständig aus einem zumindest abschnittsweise geschäumten spritzgießbaren thermoplastischen Elastomermaterial hergestellt ist, wobei das Sohlenteil (2) als Integralschaumstruktur aus einem thermoplastischen Elastomermaterial ausgebildet ist oder eine solche aufweist.

14. Verfahren zur Herstellung eines Schuhs (1), umfassend ein einen Sohlenabschnitt des Schuhs (1) bildendes Sohlenteil (2), wobei das Sohlenteil (2) derjenige Bestandteil des Schuhs (1) ist, welcher eine bei bestimmungsgemäßer Nutzung des Schuhs (1) einem Untergrund zugewandte Lauffläche sowie eine bei bestimmungsgemäßer Nutzung des Schuhs (1) einem Fuß eines Trägers bzw. einer Trägerin zugewandte Fläche aufweist, und ein einen Oberschuhabschnitt des Schuhs (1) bildendes, an dem Sohlenteil (2) befestigbares oder befestigtes Schuhoberteil (3), **gekennzeichnet durch** die Schritte:
- Herstellen oder Bereitstellen eines Sohlenteils (2), wobei das Sohlenteil (2) vollständig durch zumindest abschnittsweises Schäumen eines spritzgießbaren thermoplastischen Elastomermaterials hergestellt wird oder ist, wobei das Sohlenteil (2) als Integralschaumstruktur aus einem thermoplastischen Elastomermaterial ausgebildet wird;
- Herstellen oder Bereitstellen eines Schuhoberteils (3);
- Befestigen des Schuhoberteils (3) an dem Sohlenteil (2) unter Ausbildung des Schuhs (1).

## Claims

1. Shoe (1), comprising a sole portion of the shoe (1) forming a sole part (2), wherein the sole part (2) is the component of the shoe (1), which has a running surface facing a substrate when used as intended of the shoe (1) and a shoe upper (3) facing a foot of a carrier when used as intended of the shoe (1), and a shoe upper (3) forming an upper shoe portion of the shoe (1), which can be attached to the sole part (2) or fixed to the sole part (3), wherein the sole part (2) is completely made of an at least partially foamed injection moldable thermoplastic elastomer material and the shoe upper (3) is attached to the sole part (2) under the formation of the shoe (1), in particular separable, removable or fixed,
the sole part (2) is formed as an integral foam structure of a thermoplastic elastomer material or has such a structure.

2. Shoe according to claim 1, **characterized in that** the sole part (2) has at least partially different structural properties, in particular with at least partially different mechanical properties.

3. Shoe according to any one of the preceding claims, **characterized in that** the sole part (2) is manufactured in the first portion forming a tread of the shoe (1) or facing a tread of the shoe (1) with different structural properties than in a further portion forming no tread of the shoe (1) or facing away a tread of the shoe (1).

4. Shoe according to claim 3, **characterized in that** the sole part (2) in the first portion forming a tread of the sole part (2) or facing a tread of the shoe (1) with a first foam degree and in a no tread of the shoe (1) forming or facing away a tread of the shoe (1) further portion with a different from the first foam degree second foam degree is manufactured.

5. Shoe according to one of the preceding claims, **characterized in that** the shoe upper (3) is attached to the sole part (2) by at least one form- and / or force-locking fastening method.

6. Shoe according to one of the preceding claims, **characterized in that** the shoe upper (3) is attached to the sole part (2) by sewing.

7. Shoe according to claim 6, **characterized in that** the sole part (2), in particular recess-like or -shaped, receiving areas (7) for receiving a sewing material (8) has.

8. Shoe according to one of the preceding claims, **characterized in that** the sole part (2) has at least one or more fastening interfaces (11) comprising fastening portion (10).

9. Shoe according to claim 8, **characterized in that** the at least one fastening portion (10) is formed at least partially, optionally completely, in the region of a foot support surface (12) of the sole part (2) forming or facing such a top of the sole part (2) extending, wherein the at least one fastening portion (10) is formed, preferably on the edge, circumferentially extending around the sole part (2), and / or
The at least one fastening portion (10) is formed at least partially, optionally completely, flat in the region of a foot support surface (12) of the sole part (2) forming or extending such a facing top of the sole part (2).

10. Shoe according to claim 8 or 9, **characterized in that** a fastening interface (11) is formed as an opening enforceable by a sewing material (8).

11. Shoe according to any one of the preceding claims, **characterized in that** the sole part (2) is at least partially made of a recycled thermoplastic elastomer material.

12. Shoe according to one of the preceding claims, **characterized in that** the shoe upper (3) is made at least partially, optionally completely, of a textile material, in particular a natural textile material, preferably a compostable textile material.

13. Sole part (2) for a shoe (1) according to any one of the preceding claims, **characterized in that** the sole part (2) is completely made of an at least partially foamed injection moldable thermoplastic elastomer material, wherein the sole part (2) is formed as an integral foam structure of a thermoplastic elastomer material or has such.

14. Method for manufacturing a shoe (1) comprising a sole portion of the shoe (1) forming a sole part (2), wherein the sole part (2) is the component of the shoe (1) which has a running surface facing a substrate when used as intended of the shoe (1) and a surface facing a foot of a wearer when used as intended of the shoe (1), and a shoe upper (3) forming an upper shoe portion of the shoe (1), attachable to the sole part (2) or fastened to the sole part (3), **characterized by** the steps:
- producing or providing a sole part (2), wherein the sole part (2) is or is completely produced by at least partial foaming of an injection moldable thermoplastic elastomer material, wherein the sole part (2) is formed as an integral foam structure from a thermoplastic elastomer material;
- manufacture or supply of uppers (3);
- Attach the upper (3) to the sole (2) while forming the shoe (1).

## Revendications

1. Chaussure (1) comprenant une partie de la semelle (2) formant une partie de la semelle de la chaussure (1), la partie de la semelle (2) étant la partie de la chaussure (1) comportant une bande de roulement faisant face à un support lors de l'utilisation normale de la chaussure (1) et une surface faisant face à un pied d'un porteur lors de l'utilisation normale de la chaussure (1) et une partie supérieure de la chaussure (1) formant une partie supérieure de la chaussure (3) pouvant être fixée ou fixée à la partie de la chaussure (2), la partie de la semelle (2) étant entièrement fabriquée à partir d'un élastomère thermoplastique injectable moussable au moins par sections et la partie supérieure de la chaussure (3) étant fixée ou fixée à la partie supérieure de la chaussure (3) sous la forme de la semelle (2), notamment détachable, soluble ou fixée de manière à l'état pur de la chaussure (1), étant entendu que:
la partie de la semelle (2) est ou comporte une structure en mousse intégrale constituée d'un matériau élastomère thermoplastique.

2. Chaussure selon la revendication 1, **caractérisée en ce que** la partie de semelle (2) présente, au moins par section, des caractéristiques structurelles différentes, en particulier des caractéristiques mécaniques différentes au moins par section.

3. Chaussure selon l'une quelconque des revendications précédentes, **caractérisée en ce que** la partie de la semelle (2) est fabriquée dans la première section formant une bande de roulement de la chaussure (1) ou faisant face à une bande de roulement de la chaussure (1), ayant des caractéristiques structurelles différentes de celles d'une autre section ne formant pas une bande de roulement de la chaussure (1) ou faisant face à une bande de roulement de la chaussure (1).

4. Chaussure selon la revendication 3, **caractérisée en ce que** la partie de la semelle (2) est fabriquée dans la première section formant une bande de roulement de la partie de la semelle (2) ou faisant face à une bande de roulement de la chaussure (1), avec un premier degré de mousse et dans une autre section ne formant pas une bande de roulement de la chaussure (1) ou faisant face à une bande de roulement de la chaussure (1), avec un deuxième degré de mousse différent du premier degré de mousse.

5. Chaussure selon l'une quelconque des revendications précédentes, **caractérisée en ce que** la partie supérieure de la chaussure (3) est fixée à la partie de semelle (2) par au moins un mode de fixation par fixation de forme et/ou de force.

6. Chaussure selon l'une quelconque des revendications précédentes, **caractérisée en ce que** la partie supérieure de la chaussure (3) est fixée à la partie inférieure (2) par couture.

7. Chaussure selon la revendication 6, **caractérisée en ce que** la partie de la semelle (2), en particulier en forme ou en forme de découpe, comporte des zones de prise (7) pour la prise d'un matériau de couture (8).

8. Chaussure selon l'une quelconque des revendications précédentes, **caractérisée en ce que** la partie de semelle (2) comporte au moins une ou plusieurs interfaces de fixation (11) comprenant une section de fixation (10).

9. Chaussure selon la revendication 8, **caractérisée en ce qu'au** moins une section de fixation (10) est formée de manière à s'étendre au moins partiellement, le cas échéant complètement, dans la zone d'une partie supérieure de la partie inférieure (2) formant une surface d'appui (12) de la partie inférieure de la semelle ou faisant face à cette partie supérieure de la semelle (2), étant entendu qu'au moins une section de fixation (10) est formée de manière à s'étendre, de préférence sur le bord, tout autour de la partie supérieure de la semelle (2), et/ou
au moins une section de fixation (10) est formée de manière à s'étendre au moins par sections, le cas échéant de manière complète, sur toute la surface de la partie supérieure de la semelle (2) formant une surface d'appui (12) de la partie de la semelle (2) ou faisant face à celle-ci.

10. Chaussure selon la revendication 8 ou 9, **caractérisée en ce qu'une** interface de fixation (11) est conçue comme une ouverture opposable par un matériau de couture (8).

11. Chaussure selon l'une quelconque des revendications précédentes, **caractérisée en ce que** la partie de semelle (2) est fabriquée au moins en partie à partir d'un matériau élastomère thermoplastique recyclé.

12. Chaussure selon l'une quelconque des revendications précédentes, **caractérisée en ce que** la partie supérieure de la chaussure (3) est fabriquée au moins par sections, le cas échéant entièrement, à partir d'un matériau textile, en particulier un matériau textile naturel, de préférence un matériau textile compostable.

13. Pièce de semelle (2) pour une chaussure (1) selon l'une quelconque des revendications précédentes, **caractérisée en ce que** la partie de semelle (2) est entièrement fabriquée à partir d'un matériau en élastomère thermoplastique injectable moussable au moins par sections, la partie de semelle (2) étant ou présentant une structure en mousse intégrale constituée d'un matériau en élastomère thermoplastique.

14. Procédé de fabrication d'une chaussure (1) comprenant une partie de la semelle (2) formant une partie de la semelle de la chaussure (1), la partie de la semelle (2) étant la partie de la chaussure (1) comportant une bande de roulement tournée vers un support lors de l'utilisation normale de la chaussure (1) et une surface tournée vers un pied d'un porteur lors de l'utilisation normale de la chaussure (1) et une partie supérieure de la chaussure (1) formant une partie supérieure de la chaussure (1) pouvant être fixée ou fixée à la partie de la semelle (2), **caractérisée par** les étapes suivantes:
- la fabrication ou la mise à disposition d'une partie de la semelle (2), dans laquelle la partie de la semelle (2) est ou est entièrement obtenue par moussage au moins partiel d'un matériau élastomère thermoplastique injectable, la partie de la semelle (2) étant formée en tant que structure en mousse intégrale à partir d'un matériau élastomère thermoplastique;
- la fabrication ou la fourniture d'un dessus de chaussure (3);
- Fixation de la partie supérieure de la chaussure (3) à la partie inférieure (2) avec formation de la chaussure (1).
